# EUROPÄISCHE PATENTSCHRIFT

(11) **EP 2 480 736 B1**
(45) Veröffentlichungstag und Bekanntmachung des Hinweises auf die Patenterteilung: **21.05.2014**
(21) Anmeldenummer: 10781586.2
(22) Anmeldetag: 16.09.2010
(51) Int. Cl.: E04G 21/30

(54) **SCHUTZPROFIL FÜR FENSTER- ODER TÜRRAHMEN**
PROTECTIVE SECTION FOR WINDOW OR DOOR FRAMES
PROFILÉ PROTECTEUR POUR ENCADREMENTS DE FENÊTRE OU DE PORTE

(30) Priorität: 23.09.2009 DE 202009012695 U
(43) Veröffentlichungstag der Anmeldung: 01.08.2012
(73) Patentinhaber: Weber, Josef, 93199 Zell (DE)
(72) Erfinder: Weber, Josef, 93199 Zell (DE); Zwicknagel, Markus, 92543 Guteneck (DE)
(74) Vertreter: Graf Glück Kritzenberger
(86) Internationale Anmeldenummer: PCT/DE2010/001097
(87) Internationale Veröffentlichungsnummer: WO 2011/035761

(56) Entgegenhaltungen:
- EP-A1- 1 387 032
- DE-A1- 3 226 930
- DE-U1-202006 018 892
- GB-A- 2 199 064

## Beschreibung

Die Erfindung betrifft die Anordnung zweier Schutzprofile für Fenster- oder Türstöcke.

Vorrichtungen zum Schutz von Tür- oder Fensterstöcken während der Bauphase sind bereits bekannt geworden.

Beispielsweise offenbart die deutsche Offenlegungsschrift DE 32 26 930 A1 eine Vorrichtung zur Verhinderung von Beschädigungen am Türfutter in der Bauphase. Hierbei wird ein Türstock von einer Schutzpappe abgedeckt und diese Schutzpappe von einer Spannklammer übergriffen, um eine Festlegung der Schutzpappe am Türstock zu erreichen. Nachteilig am aufgezeigten Stand der Technik ist zum einen, dass die Festlegung der Schutzpappe mittels der Klammer bei eingeputzten Tür- und Fensterstöcken, die keinen seitlichen Überstand über das Mauerwerk hinaus aufweisen, nur sehr unzureichend ist. Zum anderen kann die Schutzpappe beim Durchreichen von Baumaterialien durch eine Fenster- bzw. Türöffnung leicht beschädigt werden, wodurch die Schutzeinrichtung ihre Wirkung verliert.

Aus der DE 202 006 018 892 U1 ist eine Transportrolle zur Beschickung von Lasten über Fensterschenkel bekannt, wobei der Grundträger der Transportrolle als ein den Fensterstock zumindest teilweise übergreifendes Profil ausgebildet ist, das mittels Befestigungselementen mit dem Fensterstock verbindbar ist.

Ausgehend vom dargelegten Stand der Technik ist es Aufgabe der Erfindung, ein Schutzprofil für Fenster- oder Türstöcke zum Schutz derselbigen bei Baumaßnahmen aufzuzeigen, das die Nachteile des Standes der Technik zu überwinden vermag und insbesondere ein erleichtertes Durchreichen, insbesondere von Baumaterialien durch Fenster oder Türöffnungen zu erreichen vermag.

Die Aufgabe wird durch die Merkmale des unabhängigen Anspruchs 1 gelöst.

Der die Erfindung tragende Gedanke besteht darin, dass jedes der beiden Schutzprofile aus einem den Fenster- oder Türstock zumindest teilweise übergreifenden Profil mit Befestigungselementen zur Verbindung des Profils mit dem Fenster- bzw. Türstock besteht, wobei an der vom Fenster- oder Türstock abgewandeten Oberseite des Profils zumindest eine Rolleneinheit vorgesehen ist, wobei die beiden Schutzprofile im Wesentlichen senkrecht zueinander verlaufen und die Rolleneinheiten der beiden Schutzprofile zueinander versetzt angeordnet sind. Mittels dieser zumindest einen Rolleneinheit, auf der durchzureichende Baumaterialien zumindest abschnittsweise aufliegen können, wird einfaches Ziehen der Baumaterialien in das Gebäude möglich, so dass bei Bauarbeiten ein erleichtertes Durchreichen von Materialien erreicht wird, ohne dabei Beschädigungen am Fenster bzw. Türstock entsteht.

Weiterbildungen, Vorteile und Anwendungsmöglichkeiten der Erfindung ergeben sich auch aus den abhängigen Ansprüchen, aus der nachfolgenden Beschreibung von Ausführungsbeispielen und aus den Figuren.

Nachfolgend wird die Erfindung an mehreren Ausführungsbeispielen anhand von Figuren näher beschrieben. Es zeigen:
- Fig. 1: beispielhaft eine Anordnung zweier erfindungsgemäßer Schutzprofile an einem Fenster- oder Türstock in einer perspektivischen Schnittdarstellung;
- Fig. 2a, 2b: beispielhaft die Befestigung eines erfindungsgemäßen Schutzprofils an einem Fenster- oder Türstock in einer Schnittdarstellung.

In Figur 1 ist in einer perspektivischen Schnittdarstellung eine Anordnung zweier Schutzprofile 1, 1' an einem Fenster- bzw. Türstock 2 gezeigt. Die Schutzprofile 1, 1' bestehen jeweils aus einem den Fenster- bzw. Türstock 2 zumindest teilweise übergreifenden Profil 3 sowie vorzugsweise zumindest jeweils zweier Befestigungselemente 4, 4' zur Verbindung des Profils 3 mit dem Fenster- bzw. Türstock 2. Auf der der Fenster- bzw. Türöffnung zugewandten Oberseite 3.2 des Profils 3 ist jeweils eine Rolleneinheit 5 vorgesehen, die vorzugsweise drehbar um eine Drehachse DA gelagert ist. Die Drehachse DA der Rolleneinheit 5 verläuft hierbei vorzugsweise parallel zur Längsachse LA, LA' des jeweiligen Profils 3. Somit wird zum einen durch das Profil 3, das den Fenster- bzw. Türstock 2 zumindest teilweise übergreift, ein Schutz des Fenster- bzw. Türstocks 2 vor Beschädigungen erreicht, zum anderen lassen sich auf die Rolleneinheiten 5 Baumaterialien ab- bzw. anlegen und dabei durch Ziehen in das Gebäude hinein oder aus dem Gebäude heraus transportieren. Somit wird neben der Schutzwirkung für den Fenster- bzw. Türstock 2 auch eine Arbeitserleichterung für Handwerker erreicht.

Besonders bevorzugt ist die Rolleneinheit 5 walzenartig ausgebildet, d.h. sie weist eine Längserstreckung entlang der Drehachse DA auf, die den Durchmesser der Rolleneinheit 5 um ein Vielfaches übersteigt.

In einer bevorzugten Ausführungsform ist die Drehachse DA von der Oberseite 3.2 des Profils 3 weiter beabstandet als der Radius der Rolleneinheit 5, d.h. zwischen der Rolleneinheit 5 und der Oberseite 3.2 des Profils 3 besteht ein Luftspalt. Diese Beabstandung der Rolleinheit 5 kann beispielsweise durch Winkelelemente 6 erfolgen, deren erster Winkelschenkel beispielsweise mit der Oberseite 3.2 des Profils 3 verbunden ist und an deren zweiten Winkelschenkel die Rolleneinheit 5 drehbar gelagert ist.

Wie in Figur 1 gezeigt, ist das Profil 3 als U-Profil, insbesondere als kantiges U-Profil ausgebildet. Es weist zwei Schenkel 3.1, 3.1' auf, die von der Oberseite 3.2 des Profils vorzugsweise rechtwinklig abstehen. Das Profil 3 ist hierbei insbesondere formstabil ausgebildet, d.h. aus einem festen Material, insbesondere einem Leichtmetall, Kunststoff, Holz oder ähnlichem gebildet.

Das Befestigen des jeweiligen Profils 3 am Fenster- oder Türstock 2 erfolgt durch ein Verspannen desselben mittels der Befestigungselemente 4, 4'. Die Befestigungselemente 4, 4' durchdringen hierbei einen Schenkel 3.1, 3.1' des Profils 3 vorzugsweise in einem rechten Winkel und sind mittels eines Schraub- oder Rastmechanismus derart gegenüber dem Schenkel 3.1, 3.1' verstellbar, dass der Abstand d zwischen dem freien Ende 4.1 des Befestigungselements 4, 4' zum Schenkel 3.1, 3.1' veränderlich ist. Das Profil 3 wird insbesondere dadurch mit dem Fenster- bzw. Türstock 2 verbunden, dass wie in den Figuren 2a und 2b gezeigt, der Fenster- bzw. Türstock 2 zwischen dem Befestigungselement 4, 4' und dem Schenkel 3.1 verspannt wird, der dem Schenkel 3.1', den das Befestigungselement 4, 4' durchdringt, gegenüberliegt. Dies geschieht abhängig vom Verstellmechanismus der Befestigungselemente 4, 4' beispielsweise durch ein Verschieben bzw. ein Drehen selbiger gegenüber dem Schenkel 3.1'.

Als Befestigungselemente 4, 4' können insbesondere Schraubelemente vorgesehen sein, bei denen der Abstand d des freien Endes 4.1 des Befestigungselementes 4, 4' durch ein Drehen um die Längsachse des Befestigungselements 4, 4' verstellt wird. Alternativ hierzu können die Befestigungselemente 4, 4' als Schnellspannelemente ausgebildet sein, die beispielsweise einen lösbaren Rastmechanismus gegenüber dem von ihnen durchdrungenen Schenkel 3.1' aufweisen. Die Verstellung des Abstandes d erfolgt hierbei durch eine Verschiebung des Befestigungselements 4, 4'. Vorzugsweise ist am freien Ende 4.1 des Befestigungselements 4, 4' ein elastischer Puffer vorgesehen, der Beschädigungen des Fenster- bzw. Türstocks 2 durch die Befestigungselemente 4, 4' verhindert. Dieser Puffer kann insbesondere durch ein Gummielement gebildet werden.

Wie die Figuren 2a und 2b zeigen, können die Befestigungselemente 4, 4' an unterschiedlich hohen Positionen bezogen auf den Schenkel 3.1' am Profil 3 angebracht sein. In Figur 2a ist das Befestigungselement 4, 4' in der Nähe der Oberseite 3.2 des Profils 3 im Schenkel 3.1' angebracht. Bei Veränderung des Abstands d gelangt das freie Ende 4.1 des Befestigungselementes 4, 4' oberhalb des Wetterschenkels 2.1 des Fenster- bzw. Türstocks 2 gegenüber diesem zur Anlage. In Figur 2b ist das Befestigungselement 4, 4' in der Nähe des von der Oberseite 3.2 des Profils 3 beabstandeten freien Ende des Schenkels 3.1' angeordnet und gelangt bei Veränderung des Abstands d gegenüber dem Fenster- bzw. Türstock 2 unterhalb dessen Wetterschenkels 2.1 zur Anlage. Durch diese gezeigten Anordnungspositionen der Befestigungselemente 4, 4' kann sichergestellt werden, dass auch bei den verschiedenen marktgängigen Fenster- bzw. Türstockprofilen eine stabile Festlegung des Schutzprofils 1, 1' gegenüber dem Fenster- bzw. Türstock 2 erreicht werden kann.

Zum Schutz eines Fenster- bzw. Türstocks 2, der im Regelfall mehrere senkrecht zueinander stehende Profilelemente aufweist, wird eine Anordnung mehrere Schutzprofile 1, 1' vorgeschlagen, deren Profile 3 im Wesentlichen senkrecht zueinander verlaufen. Die Profile 3 können hierbei freiendseitig auf Gehrung geschnitten sein, sodass die aneinander angrenzenden Enden der Profile jeweils beispielsweise einen 45° Winkel aufweisen. Um ein passgenaues Einbringen der Schutzprofile 1, 1' in den Fenster- bzw. Türstock 2 zu ermöglichen, weisen die Rolleneinheiten 5 der jeweiligen Schutzprofile 1, 1' zu den Schenkeln 3.1' jeweils unterschiedlichen Abstand a, a' auf, sodass bei der Anordnung zweier Schutzprofile 1, 1' die Rolleneinheiten 5 zueinander einen Versatz aufweisen. Dadurch ist es möglich, dass auch bei von der Oberseite 3.2 abstehenden Rolleneinheiten 5 diese sich näherungsweise über die gesamte Länge des Profils 3 erstrecken können ohne dass die Rolleneinheiten 5 der jeweiligen Schutzprofile 1, 1' sich gegenseitig behindern.

Es wird als ausreichend angesehen, dass sich die Schutzprofile 1, 1' lediglich über einen Teilbereich des Fenster- bzw. Türstocks umfangseitig erstrecken. Dadurch können die Schutzprofile 1, 1' auch bei unterschiedlich großen Fenster- bzw. Türöffnungen zum Durchreichen von Baumaterialien verwendet werden. Alternativ hierzu können die Schutzprofile 1, 1' selbstverständlich auch auf die jeweilige Fenstergröße angepasst sein.

Die Erfindung wurde voranstehend an einem Ausführungsbeispiel beschrieben. Es versteht sich, dass zahlreiche Modifikationen und Änderungen der Erfindung möglich sind, ohne dass hierdurch der Erfindungsgedanke verlassen wird.

### Bezugszeichenliste

- 1, 1': Schutzprofil
- 2: Fenster- oder Türstock
- 2.1: Wetterschenkel
- 3: Profil
- 3.1, 3.1': Schenkel
- 3.2: Oberseite
- 4, 4': Befestigungselement
- 4.1: freies Ende
- 5: Rolleneinheit
- 6, 6': Winkelelement

- a, a': Abstand
- d: Abstand
- DA, DA': Drehachse
- LA, LA': Längsachse

## Patentansprüche

1. Anordnung zweier Schutzprofile (1, 1') für Fenster- oder Türstöcke zum Schutz derselbigen bei Baumaßnahmen, wobei ein Schutzprofil (1, 1') jeweils aus zumindest einem den Fenster- oder Türstock (2) zumindest teilweise übergreifenden Profil (3) sowie Befestigungselementen (4, 4') zur Verbindung des Profils (3) mit dem Fenster- oder Türstock (2) besteht, wobei an der vom Fenster- oder Türstock (2) abgewandeten Oberseite (3.2) jedes Profils (3) zumindest eine Rolleneinheit (5) vorgesehen ist, wobei die beiden Schutzprofile (1, 1') im Wesentlichen senkrecht zueinander verlaufen und die Rolleneinheiten (5, 5') der beiden Schutzprofile (1, 1') zueinander versetzt angeordnet sind.

2. Anordnung nach Anspruch 1, **dadurch gekennzeichnet, dass** mehrere parallel oder seriell zueinander angeordnete Rolleneinheiten (5) vorgesehen sind.

3. Anordnung nach Anspruch 1 oder 2, **dadurch gekennzeichnet, dass** die Rolleneinheiten (5) walzenartig ausgebildet sind.

4. Anordnung nach einem der Ansprüche 1 bis 3, **dadurch gekennzeichnet, dass** die zumindest eine Rolleneinheit (5) jeweils beabstandet zur Oberseite (3.2) des Profils (3, 3') angeordnet ist.

5. Anordnung nach einem der vorhergehenden Ansprüche, **dadurch gekennzeichnet, dass** die Drehachse (DA, DA') einer Rolleneinheit (5) parallel und beabstandet zur Längsachse (LA, LA') des Profils (3) verläuft.

6. Anordnung nach einem der vorhergehenden Ansprüche, **dadurch gekennzeichnet, dass** das Profil (3) ein U-Profil ist.

7. Anordnung nach einem der vorhergehenden Ansprüche, **dadurch gekennzeichnet, dass** die Befestigungselemente (4, 4') das Profil (3) mit dem Fenster- oder Türstock (2) verspannen.

8. Anordnung nach einem der vorhergehenden Ansprüche, **dadurch gekennzeichnet, dass** die Befestigungselemente (4, 4') Schraubelemente sind.

9. Anordnung nach einem der vorhergehenden Ansprüche, **dadurch gekennzeichnet, dass** die Befestigungselemente (4, 4') Schnellspannelemente sind.

10. Anordnung nach einem der vorhergehenden Ansprüche, **dadurch gekennzeichnet, dass** die Befestigungselemente (4, 4') einen Schenkel (3.1') des Profils (3) durchdringen.

11. Anordnung nach einem der vorhergehenden Ansprüche, **dadurch gekennzeichnet, dass** sich die Schutzprofile (1, 1') über einen Teilbereich eines Fenster- oder Türstocks (2) erstrecken.

## Claims

1. A structure formed from two protective profiles (1, 1') for window or door frames in order to protect them during construction operations, wherein a protective profile (1, 1') respectively consists of at least one profile (3) which at least partially covers the window or door frame (2) as well as fastening elements (4, 4') in order to connect the profile (3) to the window or door frame (2), wherein at least one roller assembly (5) is provided on the top surface (3.2) of each profile (3) facing away from the window or door frame (2), wherein the two protective profiles (1, 1') are positioned essentially perpendicular to each other and the roller assemblies (5, 5') of the two protective profiles (1, 1') are offset with respect to each other.

2. The structure as claimed in claim 1, **characterized in that** a plurality of roller assemblies (5) are provided which are disposed parallel to or consecutively to each other.

3. The structure as claimed in claim 1 or claim 2, **characterized in that** the roller assemblies (5) are constructed as cylinders.

4. The structure as claimed in one of claims 1 to 3, **characterized in that** the at least one roller assembly (5) is respectively positioned at a distance from the top surface (3.2) of the profile (3, 3').

5. The structure as claimed in one of the preceding claims, **characterized in that** the axis of rotation (DA, DA') of a roller assembly (5) is parallel to and at a distance from the longitudinal axis (LA, LA') of the profile (3).

6. The structure as claimed in one of the preceding claims, **characterized in that** the profile (3) is a U-shaped profile.

7. The structure as claimed in one of the preceding claims, **characterized in that** the fastening elements (4, 4') clamp the profile (3) to the window or door frame (2).

8. The structure as claimed in one of the preceding claims, **characterized in that** the fastening elements (4, 4') are screw elements.

9. The structure as claimed in one of the preceding claims, **characterized in that** the fastening elements (4, 4') are quick-release elements.

10. The structure as claimed in one of the preceding claims, **characterized in that** the fastening elements (4, 4') penetrate a limb (3.1') of the profile (3).

11. The structure as claimed in one of the preceding claims, **characterized in that** the protective profiles (1, 1') extend over a section of a window or door frame (2).

## Revendications

1. Agencement de deux profilés de protection (1, 1') pour des châssis de fenêtre ou de porte, pour la protection de ceux-ci au cours d'opérations de construction, dans lequel chaque profilé de protection (1, 1') est constitué d'au moins un profilé (3) recouvrant au moins partiellement le châssis de fenêtre ou de porte (2) et d'éléments de fixation (4, 4') pour l'assemblage du profilé (3) avec le châssis de fenêtre ou de porte (2), dans lequel il est prévu au moins une unité de rouleau (5) sur le côté supérieur (3.2) de chaque profilé (3) qui est détourné du châssis de fenêtre ou de porte (2), dans lequel les deux profilés de protection (1, 1') s'étendent essentiellement perpendiculairement l'un à l'autre et les unités de rouleau (5, 5') des deux profilés de protection (1, 1') sont agencés en décalage l'un par rapport à l'autre.

2. Agencement selon la revendication 1, **caractérisé en ce qu'**il est prévu plusieurs unités de rouleau (5) agencées parallèlement ou en série les uns par rapport aux autres.

3. Agencement selon la revendication 1 ou 2, **caractérisé en ce que** les unités de rouleau (5) sont conçues comme des cylindres.

4. Agencement selon l'une des revendications 1 à 3, **caractérisé en ce que** l'au moins une unité de rouleau (5) est agencée de façon à être respectivement espacée du côté supérieur (3.2) du profilé (3, 3').

5. Agencement selon l'une des revendications précédentes, **caractérisé en ce que** l'axe de rotation (DA, DA') d'une unité de rouleau (5) s'étend parallèlement et de façon espacée par rapport à l'axe longitudinal (LA, LA') du profilé (3).

6. Agencement selon l'une des revendications précédentes, **caractérisé en ce que** le profilé (3) est un profilé en U.

7. Agencement selon l'une des revendications précédentes, **caractérisé en ce que** les éléments de fixation (4, 4') serrent le profilé (3) contre le châssis de fenêtre ou de porte (2).

8. Agencement selon l'une des revendications précédentes, **caractérisé en ce que** les éléments de fixation (4, 4') sont des éléments filetés.

9. Agencement selon l'une des revendications précédentes, **caractérisé en ce que** les éléments de fixation (4, 4') sont des éléments de serrage rapide.

10. Agencement selon l'une des revendications précédentes, **caractérisé en ce que** les éléments de fixation (4, 4') traversent une jambe (3.1') du profilé (3).

11. Agencement selon l'une des revendications précédentes, **caractérisé en ce que** les profilés de protection (1, 1') s'étendent sur une région partielle d'un châssis de fenêtre ou de porte (2).
